# EUROPÄISCHE PATENTSCHRIFT

(11) **EP 1 095 899 B1**
(45) Veröffentlichungstag und Bekanntmachung des Hinweises auf die Patenterteilung: **22.01.2003**
(21) Anmeldenummer: 00122407.0
(22) Anmeldetag: 13.10.2000
(51) Int. Cl.: B67D 1/08

(54) **vorrichtung zum Reinigen einer Zapfkopfanordnung zur Entnahme von unter Gasdruck stehenden Getränken**
Device for cleaning the tapping head of a keg containing a beverage under pressure
Dispositif de nettoyage de la tête de soutirage d'un fût contenant une boisson sous pression

(30) Priorität: 25.10.1999 DE 29918785 U
(43) Veröffentlichungstag der Anmeldung: 02.05.2001
(73) Patentinhaber: IPE Engineering GmbH, 77886 Lauf-Aubach (DE)
(72) Erfinder: Till, Rudolf, 76530 Baden-Baden (DE)
(74) Vertreter: Zipse + Habersack

(56) Entgegenhaltungen:
- EP-A- 0 641 736
- DE-A- 4 312 516
- GB-A- 1 430 815

## Beschreibung

Die Erfindung betrifft eine Vorrichtung zum Reinigen einer Zapfkopfanordnung zur Entnahme von unter Gasdruck stehenden Getränken für die Nachrüstung eines beliebigen Zapfkopfes.

Zur Reinigung von Zapfkopfanordnungen, die mit Getränkefässern verbunden werden können, sind schon die verschiedensten Vorschläge gemacht worden. Die bekannten Reinigungseinrichtungen sind im allgemeinen so konzipiert, daß sie direkt mit der Zapfkopfanordnung oder mit dem Zapfkopf verbunden sind. Siehe z.B. GB-A-1 430 815.

Der vorliegenden Erfindung liegt die Aufgabe zugrunde, eine Vorrichtung zum Reinigen einer Zapfkopfanordnung zu schaffen, die als Adapter nachträglich an einem beliebigen Zapfkopf nachgerüstet werden kann.

Zur Lösung der gestellten Aufgabe wird eine Vorrichtung der eingangs genannten Art vorgeschlagen, die im Anspruch 1 angegeben ist.

Mit der Vorrichtung gemäß der Erfindung wird der wesentliche Vorteil erreicht, daß sie in den Anstichstößel eines beliebigen Zapfkopfes in einfacher Weise einsetzbar und im eingesetzten Zustand funktionssicher ist.

Dies wird im wesentlichen dadurch erreicht, daß in den beiden Positionen "Reinigungsposition" und "Schankposition" ein Eindringen der entsprechenden Flüssigkeit, beispielsweise des Getränkes oder der Reinigungsflüssigkeit, in hierfür nicht vorgesehene Bereiche unmöglich ist.

In den Unteransprüchen sind besondere Ausführungsformen der Vorrichtung gemäß der Erfindung angegeben.

Anhand der Zeichnungen soll am Beispiel einer bevorzugten Ausführungsform die Vorrichtung gemäß der Erfindung näher erläutert werden.

In den Zeichnungen zeigt
**Fig. 1**
   einen Schnitt durch eine Ausführungsform gemäß der Erfindung in Schankposition.
**Fig. 2**
   zeigt einen Schnitt durch die gleiche Anordnung gemäß der Erfindung in Reinigungsposition.
**Fig. 3**
   zeigt eine Ansicht A gemäß Fig. 1.

Wie sich aus den Figuren der Zeichnung ergibt, besteht die Vorrichtung gemäß der Erfindung aus einem Gehäuse 1, das an der Unterseite einen rohrförmigen Ansatz 2 aufweist. In das Gehäuse 1 münden ein Reinigungsmittelanschluß 3 und ein Getränkeanschluß 4.

Die Vorrichtung gemäß der Erfindung ist mit dem rohrförmigen Ansatz 2 in den zylinderförmigen Anstichstößel 5 eines beliebigen Zapfkopfes gleitend eingesetzt. Der Zapfkopf 6 und der Hebel 7 zur Betätigung des Anstichstößels 5 sind gestrichelt dargestellt. Der Reinigungsmittelanschluß 3 ist mit einem Spülrohr 8 verbunden, das im Inneren des rohrförmigen Ansatzes 2 zentrisch angeordnet ist und in dessen Innerem sich die Spülmittelflüssigkeit befindet.

Das Gehäuse 1 ist mittels eines Befestigungsbügels 9 mit dem Zapfkopf 6 verbunden. Der Anstichstößel 5 ist über die Überwurfmutter 10 mit dem rohrförmigen Ansatz 2 verbunden.

Der Anstichstößel 5 kann mittels des Hebels 7 in zwei Stellungen, nämlich die Schankstellung (Fig. 1) und die abgeschlagene Stellung (Fig. 2), gebracht werden.

Am unteren Ende des Spülrohres 8 sind in einem Betätigungsgehäuse 11 zwei Rückschlagsicherungen (erstes und zweites Rückschlagventil) 12, 13 untergebracht, die mittels des Betätigungsstiftes 14,15 betätigt werden können. An der Unterseite weist das Betätigungsgehäuse noch ein Spülrohrunterteil 16 und einen O-Ring 17 auf.

Die Funktionsweise der Vorrichtung gemäß Fig. 1, d. h. in der angeschlagenen Stellung oder Schankstellung, ist wie folgt. Befindet sich der Zapfkopf in der in Fig. 1 dargestellten Position, so kann das Getränk über die Öffnung 18 aus dem Getränkebehälter entnommen werden. Das Getränk fließt dann am Anschlußstößel 2 durch den Getränkekanal 19 aus dem Getränkeanschluß 4 in die Getränkeleitung und von dort über den Zapfhahn in das Glas. In dieser Position ist der Reinigungskanal durch das zweite Rückschlagventil 13 in Richtung Getränkeleitung blockiert. Über das erste Rückschlagventil 12 ist ein Eintreten von Getränk in den Reinigungskanal der Leitung 8 blockiert.

In der abgeschlagenen, d. h. der Reinigungsposition gemäß Fig. 2 kann über ein angeschlossenes Reinigungssystem und den Reinigungsmittelanschluß 3 das Ausschanksystem mit Getränkeleitung gereinigt werden. Der Anstichstößel 5 drückt den Betätigungsstift 14, 15 gegen das zweite Rückschlagventil 13 und öffnet es. In diesem Augenblick kann über den Reinigungsmittelanschluß 3 Reinigungsmittel in den Getränkekanal 19 über den Getränkeanschluß 4 in die Getränkeleitung gelangen, wodurch das gesamte Ausschanksystem gereinigt werden kann.

Wie sich aus den Figuren der Zeichnung ferner ergibt, ist über der Überwurfmutter 10 ein ringförmiger Dauermagnet 20 angeordnet, der mit einem Reed-Relais 21 zusammenarbeitet, um auf diese Weise einen automatischen Ablauf des Reinigungsvorgangs zu gewährleisten.

Der Zapfkopf 6 kann auch mit automatischer Betätigung, z. B. durch Elektromotor oder Hydraulik bzw. Pneumatik, ausgerüstet sein.

Die Vorteile der Vorrichtung gemäß der Erfindung bestehen darin, daß die Reinigung des gesamten Ausschanksystems mit dem gleichen Betätigungshebel eingeleitet werden kann, mit dem das Ausschenken eingeleitet wird. Ferner ist die Reinigung bei Verwendung des Reed-Relais oder eines anderen Näherungsschalters auch automatisch durchzuführen.

## Patentansprüche

1. Vorrichtung zum Reinigen einer Zapfkopfanordnung zur Entnahme von unter Gasdruck stehenden Getränken für die Nachrüstung eines beliebigen Zapfkopfes, ***gekennzeichnet durch*** ein Gehäuse (1) mit Reinigungsmittelanschluß (3) und davon getrenntem Getränkeanschluß (4) mit einem in den Anstichstößel (5) eines beliebigen Zapfkopfes (6) einsetzbaren rohrförmigen Ansatz (2), in dem ein rohrförmiger Reinigungsmittelzulauf (8) angeordnet ist, der am unteren Ende ein erstes und ein zweites in einem Betätigungsgehäuse (11) angeordnete Rückschlagventile (12, 13) aufweist, die von einem am Spülrohrunterteil (16) angebrachten Betätigungsstift (14, 15) derart betätigt werden können, daß zum Öffnen des Reinigungsmittelzulaufs in der Reinigungsposition der Anstichstößel (5) den Betätigungsstift (14, 15) gegen das zweite Rückschlagventil (13) drückt und in der Schankposition das zweite Rückschlagventil (13) den Zulauf von Reinigungsmittel in Getränkerichtung blockiert und das erste Rückschlagventil (12) den Eintritt von Getränk in Richtung des Reinigungskanals blockiert.

2. Vorrichtung nach Anspruch 1, ***dadurch gekennzeichnet,* daß** am Gehäuse (1) ein mit dem Zapfkopf verbindbarer Befestigungsbügel (9) angeordnet ist und daß das Gehäuse über den rohrförmigen Ansatz (2) mit dem Anstichstößel (5) durch eine Überwurfmutter (10) verbunden ist.

3. Vorrichtung nach Anspruch 1 und 2, ***dadurch gekennzeichnet,* daß** im Gehäuse (1) ein auf magnetische Feldlinien ansprechendes Relais, z. B. ein Reed-Kontaktrelais (21) angeordnet ist, das mit einem am oberen Ende der Überwurfmutter (10) angeordneten, ringförmigen Magneten (20) zusammenarbeitet.

## Claims

1. Device for cleaning a tapping head arrangement for the extraction of a beverage under gas pressure, for fitting to any tapping head, **characterised by** a housing (1) with cleaning agent connection (3) and separate from this a beverage connection (4) with a tubular shoulder (2) which can be used in the tapping ram (5) of any tapping head (6) in which is arranged a tubular cleaning agent supply (8) which at the lower end has a first and a second non-return valve (12, 13) arranged in an activation housing (11), which valves can be operated by the actuator pin (14, 15) arranged on the lower part of the flushing tube (16) so that to open the cleaning agent supply in the cleaning position, the tapping ram (5) presses the actuator pin (14, 15) against the second non-return valve (13) and in the dispensing position the second non-return valve (13) blocks the supply of cleaning agent in the beverage direction and the first non-return valve (12) blocks the ingress of beverage in the direction of the cleaning channel.

2. Device according to claim 1, **characterised in that** on the housing (1) is arranged a fixing bracket (9) which can be connected with the tapping head and that the housing with the tubular shoulder (2) is connected with the tapping ram (5) via a union nut (10).

3. Device according to claim 1 and 2, **characterised in that** in the housing (1) is arranged a relay responding to magnetic field lines, e.g. a reed contact relay, (21) which co-operates with a ring-shaped magnet (20) arranged on the upper end of the union nut (10).

## Revendications

1. Dispositif pour nettoyer un agencement de tête de soutirage pour le prélèvement de boissons sous pression pour le montage ultérieur d'une tête de soutirage quelconque, **caractérisé par** un boîtier (1) avec un raccord d'agent de nettoyage (3) et un branchement de boissons (4) séparé avec une embase (2) de forme tubulaire pouvant être insérée dans le coulisseau de mise en perce (5) d'une tête de soutirage (6) quelconque, dans laquelle est disposée une arrivée d'agent de nettoyage de forme tubulaire (8), qui présente sur l'extrémité inférieure un premier et un second clapets antiretour (12, 13) disposés dans un boîtier de commande (11), qui peuvent être actionnés par une goupille de commande (14, 15) disposée sur la partie inférieure du tube de lavage (16) de telle façon que, pour l'ouverture de l'arrivée d'agent de nettoyage dans la position de nettoyage, le coulisseau de mise en perce (5) appuie la goupille de commande (14, 15) contre le second clapet antiretour (13) et dans la position de débit le second clapet antiretour (13) bloque l'arrivée d'agent de nettoyage dans le sens des boissons et le premier clapet antiretour (12) bloque l'entrée de boisson en direction du canal de nettoyage.

2. Dispositif selon la revendication 1, **caractérisé en ce qu'**un étrier de fixation (9) pouvant être relié à la tête de soutirage est disposé sur le boîtier (1) et **en ce que** le boîtier est relié par un écrou-raccord (10) au coulisseau de mise en perce (5) par l'intermédiaire de l'embase (2) de forme tubulaire (2).

3. Dispositif selon les revendications 1 et 2, **caractérisé en ce qu'**un relais réagissant à des lignes de champ magnétiques, par exemple un relais de contact à lame (21) est disposé dans le boîtier (1), lequel relais coopère avec un aimant (20) de forme annulaire disposé sur l'extrémité supérieure de l'écrou-raccord (10).
